# EUROPÄISCHE PATENTANMELDUNG

(11) **EP 0 109 587 A1**
(43) Veröffentlichungstag der Anmeldung: **30.05.1984**
(21) Anmeldenummer: 83110831.1
(22) Anmeldetag: 28.10.1983
(51) Int. Cl.: H01F 27/33, G10K 11/16

(54) **Transformator mit ölgekühltem Aktivteil und schalldämpfenden Resonatoren**

(30) Priorität: 12.11.1982 DE 3241932
(71) Anmelder: TRANSFORMATOREN UNION AKTIENGESELLSCHAFT, D-7000 Stuttgart 50 (DE)
(72) Erfinder: Reiplinger, Erich, Dr., D-8500 Nürnberg (DE)
(74) Vertreter: Mehl, Ernst, Dipl.-Ing.

(57) **Zusammenfassung**

Zur Senkung der Schallabstrahlung sind bei derartigen Transformatoren zwischen dem Aktivteil und einem diesen umfassenden und als Behälter für die Kühlflüssigkeit dienenden Kessel Resonatoren angeordnet. Erfindungsgemäß dienen als Resonatoren zwei mindestens an ihren Rändern vakuumdicht miteinander verbundene Bleche (9, 10), von denen mindestens eines (10) linsenartige in den Ölraum (8) hineinragende Ausbuchtungen (11) aufweist; wobei der Raum in den Ausbuchtungen (11) zwischen den Blechen (9 and 10) annähernd gasfrei und luftleer ist. Der Einsatz derartiger Resonatoren ist besonders zweckmäßig in Transformatoren mit größeren Leistungen, um von den Eisenkernen magnetostriktiv erzeugte und von den Wicklungen elektrodynamisch erzeugte an die Kühlflüssigkeit abgegebene Schwingungen zu dämpfen.

## Beschreibung

Die Erfindung betrifft einen Transformator mit in einem Kessel aufgestellten, ölgekühlten Aktivteil aus einem Eisenkern und Wicklungen sowie mit schalldämpfenden Resonatoren zwischen dem Aktivteil und der Kesselwand.

Große flüssigkeitsgekühlte Transformatoren sind Geräuschquellen, deren Schalleistungspegel mit zunehmender Nennleistung ebenfalls zunimmt und bei einer Nennleistung von 1000 MVA in der Größenordnung von 100 dB (A) liegt. Die diese Geräusche verursachenden Schwingungen werden im wesentlichen durch magnetostriktive Bewegungen des Eisenkerns, mit zunehmender Nennleistung und Belastung aber auch durch magnetodynamisch bedingte Schwingungen der Wicklungen erzeugt und durch die praktisch inkompressible Flüssigkeit auf die Kesselseitenwände übertragen, die diese Schwingungen als Geräusch an die Umgebung abgeben.

In der deutschen Patentanmeldung P 31 33 981.6 wird zur Minderung dieser Geräuschabstrahlung vorgeschlagen, zwischen dem Aktivteil und den Kesselwänden innerhalb des Ölraumes Resonatoren anzuordnen. Diese Resonatoren sind als Schwingungssysteme aufgebaut, in denen als schwingende Masse zur Entlastung der Kesselwand dienende magnetisch wirksame Schirmwände vorgesehen sind, die von großflächigen kompressiblen Zwischenlagen auf den Kesselseitenwänden abgestützt sind und die so aufeinander abgestimmt sind, daß die Eigenfrequenz des Schwingungssystems kleiner ist als das 0,7-fache der Netzfrequenz. Nachteilig ist hierbei der zusätzliche Aufwand für die großflächige kompressible Zwischenlage, für die im Hinblick auf die Alterungsbeständigkeit bei erheblicher thermischer und chemischer Beanspruchung nur wenige und sehr teuere Werkstoffe geeignet sind.

Der Erfindung liegt nun die Aufgabe zugrunde für Transformatoren mit großen Nennleistungen, deren Induktion beispielsweise im Hinblick auf zulässige Transportabmessungen nicht zu vermindern ist, eine Kesselausführung zu schaffen, die die Übertragung von vom Eisenkern magnetostriktiv und von den Wicklungen magnetodynamisch erzeugten Schwingungen auf den Kessel spürbar dämpft und dadurch eine freizügigere Aufstellung und" Handhabung von Großtransformatoren erlaubt.

Diese Aufgabe wird bei einem Kessel, auf dessen Seitenwänden innen Resonatoren vorgesehen sind, erfindungsgemäß dadurch gelöst, daß als Resonator zwei mindestens an ihren Rändern vakuumdicht miteinander verbundene Bleche dienen, daß mindestens eines dieser Bleche linsenartige in den Ölraum hineinragende Ausbuchtungen aufweist, daß der Raum in den Ausbuchtungen zwischen den Blechen annähernd gasfrei und luftleer ist und daß die Ausbuchtungen durch im Öl auftretende Schallschwingungen eingedrückt werden und dabei Schallenergie aufnehmen.

Der Aufbau der Resonatoren aus Blechen ist sehr vorteilhaft, weil diese den im Transformator auftretenden thermischen und chemischen Belastungen ohne weiteres auf Dauer standhalten und weil auch beim Versagen durch Undichtwerden der von den Ausbuchtungen gebildeten Kammern die Betriebssicherheit des Transformators als solchem nicht beeinträchtigt wirdp sondern lediglich die Geräuschabstrahlung auf das ohne die erfindungsgemäße Maßnahme vorhandene Lautstärkeniveau für die Geräuschabstrahlung ansteigt.

Nach zweckmäßigen Weiterbildungen der Erfindung ist vorgesehen, daß die Tiefe der Ausbuchtungen gleich der 5- bis 10-fachen Blechdicke ist, wobei die einzelnen Ausbuchtungen etwa kreisrund sind und einen Durchmesser von etwa 40 mm haben und daß dabei die Eigenfrequenz eines jeweils eine Ausbuchtung bildenden Blechausschnittes gleich der doppelten Netzfrequenz oder einem ganzzahligen Vielfachen hiervon ist.

Nach vorteilhaften Ausgestaltungen der Erfindung sind die Ausbuchtungen in Reihen angeordnet und sind die zwischen ihnen liegenden Zwickel in gleicher Weise mit dem gegenüberliegenden Blech verbunden, wie die Ränder. Zweckmäßigerweise sind die Bleche durch Löten oder Kleben miteinander verbunden, wobei das Lot bzw. der Klebstoff in Form einer Folie eingelegt ist, die bei Erwärmung die anliegenden Blechflächen benetzt und diese nach Abkühlung fest miteinander verbindet.

Eine besonders zweckmäßige Weiterbildung der Erfindung besteht darin, daß die Resonatoren aus je einem schwächeren, mit Ausbuchtungen versehenen und je einem stärkeren, ebenen Aluminiumblech aufeinandergelötet sind und gleichzeitig als Schirmwand das im Ölraum bestehende Magnetfeld von der Kesselwand fernhalten.

Ein Ausführungsbeispiel der Erfindung wird anhand einer Zeichnung näher erläutert.
Fig. 1 zeigt einen Querschnitt durch einen flüssigkeitsgekühlten Transformator.
Fig. 2 und 3 zeigen eine Einzelheit aus Fig. 1 in größerem Maßstab im Querschnitt und in einer Draufsicht. ¹₁

Um einen in üblicher Weise aus lamellierten Blechen aufgebauten meist mehrschenkligen Kern 1 sind eine Unterspannungswicklung 2 und eine Oberspannungswicklung 3 mit Wicklungsstirnflächen 4 angeordnet. Der Kern 1, die Unterspannungswicklung 2 und die Oberspannungswicklung 3 bilden zusammen den Aktivteil des Transformators und sind in nicht näher dargestellter Art und Weise in einem Kessel mit einem Boden 5, Kesselseitenwänden 6 und einem Deckel 7 aufgestellt. Der Kessel ist vollständig mit einer Kühl- und Isolierflüssigkeit 8, üblicherweise Transformatoröl, gefüllt.

Auf der Innenseite der Kesselseitenwände 6 sind den Oberspannungswicklungen 3 gegenüberliegende Resonatoren aus einem der Kesselseitenwand 6 zugekehrten Blech 9 und einem dem Aktivteil des Transformators zugekehrten Blech 10 angeordnet. Die Resonatoren aus den Blechen 9 und 10 liegen lediglich an ihren Befestigungsstellen an Kesselwandteilen an und hängen im übrigen frei in dem von der Kühl- und Isolierflüssigkeit 8 ausgefüllten Raum vor der Kesselseitenwand 6.

Beim dargestellten Ausführungsbeispiel ist das der Kesselseitenwand 6 gegenüberliegende Blech 9 dicker als das dem Aktivteil des Transformators zugekehrte Blech 10, in dem darüberhinaus linsenförmige Ausbuchtungen 11 vorgesehen sind. Die Bleche 9 und 10 sind mindestens an ihren Rändern, beispielsweise durch Löten oder Kleben, vakuumdicht miteinander verbunden. Der eigentliche Löt- oder Klebvorgang erfolgt in einer Vorrichtung bei niedrigerem als dem atmosphärischen Druck, vorzugsweise bei einem möglichst dicht am Vakuum liegenden niedrigen Druck. Dadurch steht dem eindrücken der Ausbuchtungen 11 im wesentlichen nur die aus der Form und dem Werkstoff ableitbare Festigkeit des Bleches 10 entgegen. Demzufolge wird die beispielsweise durch in der Kühl- und Isolierflüssigkeit 8 auftretende Schwingungen verursachte Formänderungsarbeit an dem Blech 10 durch zwischen den Blechen 9 und 10 eingeschlossene Gas- oder Luftpolster wenig oder überhaupt nicht beeinflußt, und im wesentlichen auch nicht als örtlich auftretende Schwingung von dem Blech 10 auf das Blech 9 übertragen.

Durch entsprechende Auswahl der Stärke der Bleche 9 und 10 sowie die geometrischen Abmessungen der Ausbuchtungen 11 ist deren Eigenfrequenz vorherbestimmbar und ist so gewählt, daß sie gleich der doppelten Netzfrequenz oder einem ganzzahligen Vielfachen hiervon ist.

Um die Kesselseitenwände 6 von dem vom Aktivteil des Transformators ausgehenden Magnetfeld abzuschirmen, ist es zweckmäßig, die Bleche 9 und 10 aus einem sowohl thermisch als auch elektrisch gut leitenden Werkstoff, beispielsweise aus Aluminium oder Kupfer oder auch aus Stahl herzustellen. Dadurch ist es möglich, auf eine besondere, den Resonatoren vorgeschaltete magnetische Abschirmung zu verzichten.

## Patentansprüche

1. Transformator mit in einem Kessel aufgestellten, ölgekühlten Aktivteil aus einem Eisenkern und Wicklungen sowie mit schalldämpfenden Resonatoren zwischen dem Aktivteil und der Kesselwand, dadurch gekennzeichnet ,
- daß als Resonator zwei mindestens an ihren Rändern vakuumdicht miteinander verbundene Bleche (9, 10) dienen,
- daß mindestens eines dieser Bleche (10) linsenartige in den Ölraum (8) hineinragende Ausbuchtungen (11) aufweist,
- daß der Raum in den Ausbuchtungen (11) zwischen den Blechen (9 und 10) annähernd gasfrei und luftleer ist und
- daß die Ausbuchtungen (11) durch im Öl (8) auftretende Schallschwingungen eingedrückt werden und dabei Schallenergie aufnehmen.

2. Transformator nach Anspruch 1, dadurch gekennzeichnet , daß die Tiefe der Ausbuchtungen (11) gleich der 5- bis 10-fachen Blechdicke ist.

3. Transformator nach Anspruch 1 und 2, dadurch gekennzeichnet, daß die Eigenfrequenz eines jeweils eine Ausbuchtung (11) bildenden Blechausschnittes gleich der doppelten Netzfrequenz oder einem ganzzahligen Vielfachen hiervon ist.

4. Transformator nach Anspruch 1 bis 3, dadurch gekennzeichnet , daß die einzelnen Ausbuchtungen (11) etwa kreisrund sind und einen Durchmesser von etwa 40 mm haben.

5. Transformator nach Anspruch 4, dadurch gekennzeichnet , daß die Ausbuchtungen (11) in Reihen angeordnet sind und die zwischen ihnen liegenden Zwickel in gleicher Weise mit dem gegenüberliegenden Blech (9 bzw. 10) verbunden sind wie die Ränder.

6. Transformator nach Anspruch 1 bis 5, dadurch gekennzeichnet , daß die zwei Bleche (9, 10) durch Löten oder Kleben miteinander verbunden sind, wobei das Lot bzw, der Klebstoff in Form einer Folie eingelegt ist, die bei Erwärmung die anliegenden Blechflächen benetzt und diese nach Abkühlung fest miteinander verbindet.

7. Transformator nach Anspruch 1 bis 6, dadurch gekennzeichnet , daß die einzelnen Resonatoren streifenförmig sind und zu kesselwandgroßen Tafeln zusammengesetzt sind.

8. Transformator nach Anspruch 1 bis 7, dadurch gekennzeichnet , daß die Tafeln bzw. die einzelnen Resonatoren nahe vor der Innenseite der Kesselwand (5, 6, 7) frei aufgehängt sind.

9. Transformator nach Anspruch 1 bis 8, dadurch gekennzeichnet , daß die Resonatoren aus je einem schwächeren (10), mit Ausbuchtungen (11) versehenen und je einem stärkeren (9) ebenen Aluminiumblech aufeinandergelötet sind und gleichzeitig als Schirmwand das im Ölraum (8) bestehende Magnetfeld von der Kesselwand (5, 6, 7) fernhalten.
